# EUROPÄISCHE PATENTSCHRIFT

(11) **EP 0 783 626 B1**
(45) Veröffentlichungstag und Bekanntmachung des Hinweises auf die Patenterteilung: **23.08.2000**
(21) Anmeldenummer: 96901242.6
(22) Anmeldetag: 09.02.1996
(51) Int. Cl.: F02M 61/14, F02M 61/10, F02M 61/16

(54) **KRAFTSTOFFEINSPRITZVENTILANORDNUNG FÜR BRENNKRAFTMASCHINEN**
FUEL INJECTION VALVE ARRANGEMENT FOR INTERNAL COMBUSTION ENGINES
ARRANGEMENT D'UNE SOUPAPE D'INJECTION DE CARBURANT POUR MOTEURS A COMBUSTION INTERNE

(30) Priorität: 10.03.1995 DE 19508636
(43) Veröffentlichungstag der Anmeldung: 16.07.1997
(73) Patentinhaber: ROBERT BOSCH GMBH, 70442 Stuttgart (DE)
(72) Erfinder: BOECKING, Friedrich, D-70499 Stuttgart (DE); HAUG, Stefan, D-70771 Leinfelden-Echterdingen (DE)
(86) Internationale Anmeldenummer: DE9600203
(87) Internationale Veröffentlichungsnummer: WO9628656

(56) Entgegenhaltungen:
- DE-A- 4 142 430
- US-A- 1 834 058
- US-A- 3 695 235
- PATENT ABSTRACTS OF JAPAN vol. 12, no. 64 (M-672), 26.Februar 1988 & JP,A,62 210258 (AGENCY OF INDUSTRIAL SCIENCE & TECHNOLOGY)

## Beschreibung

### Stand der Technik

Die Erfindung geht von einer Kraftstoffeinspritzventilanordnung für Brennkraftmaschinen nach der Gattung des Patentanspruchs 1 aus. Bei gebräuchlichen Kraftstoffeinspritzventilen dieser Art verläuft der Kraftstoffzulaufkanal im Ventilkörper schräg zur Mittelachse neben der koaxial zur Mittelachse sich erstreckenden Führungsbohrung für das Ventilglied (Düsennadel) und schneidet den als Hinterschneidung ausgebildeten Druckraum seitlich an. Durch den schrägen Verlauf des Zulaufkanals hat die Wand des Ventilkörpers zwischen dem Zulaufkanal und der Führungsbohrung nahe der Mündung des Zulaufkanals in den Druckraum nur eine geringe Dicke. Hinzu kommt, daß die den Druckraum umgebende Wand des Ventilkörpers durch die zur Verteilung des Kraftstoffes erforderliche Weite die geringste Dicke und Festigkeit hat. Bei Einspritzdrücken bis 400 bar treten bei bekannten Kraftstoffeinspritzventilen keine nennenswerten Schäden auf. Bei höheren Einspritzdrücken, die heute bei Direkteinspritz-Brennkraftmaschinen bis zu etwa 1800 bar gesteigert werden, kann ein Bruch am Ende der Zwischenwand zwischen der Führungsbohrung und dem Zulaufkanal (Zwickel) des Druckraumes auftreten, der mit der Zeit fortschreiten und zur Zerstörung des Ventilkörpers des Einspritzventils führen kann. Insbesondere rühren solche Brüche von der hohen dynamischen Innendruckbelastung in Verbindung mit der statischen Spannung her, mit der der Ventilkörper von der Spannmutter gegen den Ventilhaltekörper gespannt und das Einspritzventil selber mit der Spannmutter gegen einen Gegenanschlag im Gehäuse der Brennkraftmaschine gepreßt wird. Bei Kraftstoffeinspritzventilen, die direkt mit einer Hochdruckpumpe kombiniert sind, sogenannten Pumpedüsen, kommt hinzu, daß beim Druckaufbau der axiale Gehäusedruck der Pumpe über den Haltekörper auf den Ventilgliedkörper übertragen wird.

Um die Bruchgefahr des Ventilkörpers im Bereich des Druckraumes zu verringern, ist es bekannt, die den Druckraum umgebende Wand möglichst wenig zu schwächen. Dazu wurde anstelle der kreisrunden Erweiterung des Druckraumes lediglich am Mündungsbereich des Zulaufkanals eine exzentrische Ausnehmung angeordnet (US-PS 3 511 442), so daß die Schrägführung des Zulaufkanals möglichst steil geführt werden kann. Ferner ist es bekannt, den Zulaufkanal parallel zur Führungsbohrung bis zur Höhe des Druckraumes zu führen und von da aus durch einen radialen, oder wenig steilen, oder gekrümmten Verbindungskanal mit dem verhältnismäßig eng geführten Druckraum zu verbinden (EP-A-425 236, EP-A-363 142). Das Herstellen eines solchen Verbindungskanals ist aber kompliziert und sehr aufwendig.
Aus der DE-OS 41 42 430 ist weiterhin ein Kraftstoffeinspritzventil bekannt, bei dem die Ringschulter der den Ventilkörper axial gegen den Haltekörper verspannenden Spannmutter an deren dem Haltekörper abgewandten Ende konisch ausgebildet ist. Dabei weist jedoch auch dieses bekannte Kraftstoffeinspritzventil den Nachteil auf, daß es durch das Einspannen des gesamten Kraftstoffeinspritzventils im Gehäuse der Brennkraftmaschine infolge der axialen Belastung zu einem Aufweiten der Spannmutter kommen kann, so daß die von der Spannmutter in Richtung Druckraum aufgebrachte Druckkraft keinen wesentlichen Beitrag zur Stabilisierung der Ventilkörperwandung leisten kann.

### Vorteile der Erfindung

Das erfindungsgemäße Kraftstoffeinspritzventil für Brennkraftmaschinen mit den kennzeichnenden Merkmalen des Patentanspruchs 1 hat demgegenüber den Vorteil, daß auch bei sehr hohen Drücken (etwa 1800 bar) im Druckraum ein Bruch des Ventilkörpers sicher vermieden werden kann.
Dies wird dabei in vorteilhafter Weise durch die Kombination der zwei konisch ausgebildeten Krafteinleitungsflächen (2 Fasen) zwischen Spannmutter und Ventilkörper und Brennkraftmaschinengehäuse und Spannmutter erreicht, durch die sowohl die Verspannkraft der Spannmutter beim Verspannen des Ventilkörpers gegen den Haltekörper als auch die Einspannkraft beim Einspannen des gesamten Einspritzventils in das Gehäuse der Brennkraftmaschine derart auf den Ventilkörper eingeleitet werden, daß sie dort gemeinsam der Druckraft des unter hohem Kraftstoffdruck stehenden Druckraumes insbesondere im Bereich des Spickels am Eintritt des Zulaufkanals entgegenwirken.
Dabei bewirkt insbesonere die konische Ausbildung der Anlagefläche an der Spannmutter und der Gegenanschlagfläche im Brennkraftmaschinengehäuse, daß ein großer Teil der auf das Kraftstoffeinspritzventil aufgebrachten Einspannkraft in eine radiale Komponente umgewandelt wird, die direkt auf den konischen Ringabsatz des Ventilkörpers im Bereich des Spickels übertragen wird und so einer möglichen Stauchverformung des Ventilkörpers im kritischen Bereich infolge der sehr hohen dynamischen Druckbelastungen entgegenwirkt.
Auf diese Weise wird die vom Druckraum ausgehende resultierende Kraftkomponente wirkungsvoll durch die aufgebrachten Einspannkräfte aufgefangen, so daß die Bruchgefahr des Ventilkörpers minimiert werden kann, was die Dauerhaltbarkeit des gesamten Kraftstoffeinspritzventils bei hohen Betriebsdrücken erheblich erhöht.
Zudem wird durch die konische Ausbildung der Anlagefläche zwischen Spannmutter und Brennkraftmaschinengehäuse einem Aufweiten der Spannmutter infolge der Einspannkräfte entgegengewirkt.
Dabei ist es für eine optimale Kraftübertragung vorteilhaft, wenn die konischen Flächen als gleichmäßige Kegelflächen ausgebildet sind, die den gleichen Neigungswinkel aufweisend.
Eine besonders günstige Kraftübertragung auf den Ventilkörper wird bei einem Neigungswinkel der Kegelflächen (Fase) von etwa 10° bis 60°, vorzugsweise 30° erreicht, wobei eine auf den konischen Kegelflächen stehende Senkrechte dann in Richtung des Spickels am Übergang der Führungsbohrung in den Druckraum weist.
Weitere Vorteile und vorteilhafte Ausgestaltungen des Gegenstandes der Erfindung sind der Beschreibung, der Zeichnung und den Patentansprüchen entnehmbar.

### Zeichnung

Ein Ausführungsbeispiel des erfindungsgemäßen Kraftstoffeinspritzventils für Brennkraftmaschinen ist in der Zeichnung dargestellt und wird im folgenden näher erläutert. Es zeigen die Figur 1 die Einbaulage des Kraftstoffeinspritzventils in das Gehäuse der Brennkraftmaschine, die Figur 2 einen Längsschnitt durch den brennraumseitigen Teil des Kraftstoffeinspritzventils und die Figur 3 einen Ausschnitt aus dem Kraftstoffeinspritzventil nach Figur 2 in vergrößertem Maßstab.

### Beschreibung des Ausführungsbeispiels

Die Figur 1 zeigt ein zylinderförmiges Kraftstoffeinspritzventil 1, das in eine Aufnahmebohrung 3 eines Gehäuses 5 der zu versorgenden Brennkraftmaschine eingesetzt ist. Die Aufnahmebohrung 3 ist dabei als Stufenbohrung ausgebildet, deren konisch ausgebildeter Querschnittsübergang dabei eine Gegenanschlagfläche 7 bildet. Gegen diesen Gegenanschlag 7 wird das Kraftstoffeinspritzventil 1 mit einer ebenfalls durch eine Querschnittsverringerung gebildeten konischen Anlagefläche 9 mittels einer Einspannvorrichtung 11 axial verspannt. Die Einspannvorrichtung 11 weist dazu beim beschriebenen Ausführungsbeispiel einen auf eine gehäuseabgewandte Stirnfläche 13 des Kraftstoffeinspritzventils 1 wirkenden Spannteller 15 auf, der mittels mehrerer über seinen Umfang verteilter Spannschrauben 17 am Gehäuse 5 verschraubbar ist und so das Kraftstoffeinspritzventil 1 axial gegen den Gegenanschlag 7 im Gehäuse 5 der Brennkraftmaschine festspannt. Das in der Figur 2 in seinem brennraumseitigen Bereich geschnitten dargestellte Kraftstoffeinspritzventil 1 weist einen Ventilkörper 19 auf, der unter Zwischenlage einer Zwischenscheibe 21 mit einer hülsenförmigen Spannmutter 23 an einem Ventilhaltekörper 25 befestigt ist. Ein stufenkolbenförmiges Ventilglied 27 (Ventilnadel) ist in einer axialen Bohrung 29 des Ventilkörpers 19 verschiebbar, wobei das Ventilglied 27 an seinem brennraumseitigen Ende eine konische Ventildichtfläche 31 aufweist, mit der es mit einem nach innen gekehrten Ventilsitz 33 in einer brennraumseitigen Kuppe 35 des Ventilkörpers 19 zusammenwirkt, dem stromabwärts mehrere Einspritzöffnungen 37 nachgelagert sind.
Der Ventilkörper 19 ist dabei als Drehkörper ausgeführt, mit einem oberen dicken Abschnitt 39 und einem unteren schlanken Abschnitt 41, dessen brennraumseitiges Ende durch die Kuppe 35 verschlossen ist. Der im oberen Abschnitt 39 angeordnete Teil der Bohrung 29 ist als Führungsabschnitt 43 für einen im Querschnitt größeren Führungsteil 45 des Ventilgliedes 27 ausgebildet. Der im unteren Abschnitt 41 verlaufende Teil der Bohrung 29 begrenzt zusammen mit dem Schaft 47 des Ventilgliedes 27 einen bis zum Ventilsitz 33 reichenden Ringspalt 49. Im oberen Abschnitt 39 des Ventilkörpers 19 ist nahe dem unteren Abschnitt 41 zwischen dem Führungsabschnitt 43 der Bohrung 29 und dem Ringspalt 49 ein im Durchmesser erweiterter, hinterschnittener Druckraum 51 angeordnet, dessen äußere Begrenzung 53 vorzugsweise bogenförmig gestaltet ist und in den Ringspalt 49 übergeht.
Eine in einer Sackbohrung 55 des Ventilhaltekörpers 25 angeordnete Ventilschließfeder 57 drückt dabei das Ventilglied 27 im geschlossenen Zustand des Einspritzventils 1 im Schließsinn auf den Ventilsitz 33.
Zur Zuführung von Kraftstoff verläuft ein mit einer nicht dargestellten Hochdruckeinspritzleitung verbindbarer Zulaufkanal 59 durch den Ventilhaltekörper 25, die Zwischenscheibe 21 und den oberen dicken Abschnitt 39 des Ventilkörpers 19 von dessen oberer Stirnfläche ausgehend neben dem Führungsabschnitt 43 der Bohrung 29 zum Druckraum 51. Der Zulaufkanal 59 schneidet den Druckraum 51 dabei unter Bildung eines Zwickels seitlich von oben an, wobei der Zulaufkanal 59 dabei schräg zum Führungsabschnitt 43 verläuft, um den Durchmesser des Druckraumes 51 möglichst klein und den Querschnitt an der Mündung möglichst groß zu halten.
Die als Überwurfmutter ausgebildete Spannmutter 23, die den oberen Abschnitt 39 des Ventilkörpers 19 übergreifend mit mit einem Innengewinde 61 auf ein Außengewinde 63 am Ventilhaltekörper 25 aufgeschraubt ist, hat eine innere Ringschulter 65, an der sich der Ventilkörper 19 mit einem Ringabsatz 67 am Übergang des oberen Abschnitts 39 in den schlanken Abschnitt 41 abstützt. Dabei sind die Ringschulter 65 und der Ringabsatz 67 konisch, vorzugsweise kegelstumpfförmig mit gleichem Neigungswinkel α (Figur 3) zu einer die Achse des Ventilgliedes 27 rechtwinklig schneidenden Radialebene 69 ausgebildet.
Erfindungsgemäß sind zudem die an der brennraumseitigen Stirnfläche der Spannmutter 23 gebildete Anlagefläche 9 des Kraftstoffeinspritzventils 1 und die in der Figur 1 dargestellte, einen Teil der Aufnahmebohrung 3 bildende Gegenanschlagfläche 7 im Gehäuse 5 der Brennkraftmaschine konisch, vorzugsweise kegelstumpfförmig ausgebildet. Dabei soll der in der Figur 3 vergrößert dargestellte Neigungswinkel β dieser konischen Flächen zu einer die Achse des Ventilgliedes 27 rechtwinklig schneidenden Radialebene 69 vorzugsweise gleich groß dem Neigungswinkel α an der Ringschulter 65 und dem Ringabsatz 67 sein. Dabei sollen die Winkel α bzw. β so ausgebildet sein, daß eine auf den konischen Flächen 65, 67, 7, 9 stehende Senkrechte in Richtung des Übergangs des Führungsabschnittes 43 der Bohrung 29 in den Druckraum 51 bzw. die Eintrittsöffnung des Zulaufkanals 59 in den Druckraum 51 (Zwickel) weist Die Neigungswinkel α bzw. β weisen dazu eine Größe von 10° bis 60° vorzugsweise 30° zur Radialebene 69 auf.

Beim axialen Verspannen des Ventilkörpers 19 gegen den Ventilhaltekörper 25 durch die Spannmutter 23 sowie bei dem axialen Festspannen des gesamten Kraftstoffeinspritzventils 1 im Gehäuse 5 der Brennkraftmaschine durch die Einspannvorrichtung 11, werden nunmehr infolge der konischen, als Krafteinleitungsflächen wirkenden Anlageflächen 65, 67, 7, 9 neben den axialen Verspannkräften auch radiale Kräfte auf den Ventilkörper 19 eingeleitet, die den beim Druckbeaufschlagen des Kraftstoffeinspritzventils 1 durch den Innendruck im Druckraum 51 gebildeten Druckkräften und Spannungen entgegenwirken. Dabei werden diese Gegenkräfte durch die Ausbildung der Winkel α bzw. β an den konischen Flächen insbesondere in den für Brüche besonders kritischen Bereich, des Zwickels nahe der Mündung des Zulaufkanals 59 in den Druckraum 51 geleitet.
Es ist somit mit dem erfindungsgemäßen Kraftstoffeinspritzventil in konstruktiv einfacher Weise möglich, auch bei sehr hohen Betriebsdrücken die Gefahr eines Dauerbruches des Ventilkörpers im Bereich des Druckraumes, ohne eine Vegrößerung der Wandstärke, auf ein Minimum zu reduzieren und so die Lebensdauer des gesamten Kraftstoffeinspritzventils zu vergrößern.

## Patentansprüche

1. Kraftstoffeinspritzventilanordnung für Brennkraftmaschinen, mit einem an einem Ventilhaltekörper (25) festgespannten Ventilkörper (19), in dem ein Ventilglied (27) in einer Führungsbohrung (29) axial verschiebbar geführt ist und in dem sich an die Führungsbohrung (29,43) ein radial erweiterter Druckraum (51) anschließt, in den wenigstens ein neben der Führungsbohrung (29, 43) im Ventilkörper (19) verlaufender Zulaufkanal (59) mündet und mit einer Spannmutter (23), die mit einer inneren, konisch ausgebildeten Ringschulter (65) an einem in Höhe des Druckraumes (51) angeordneten konischen Ringabsatz (67) des Ventilkörpers (19) anliegend, diesen gegen den Ventilhaltekörper (25) verspannt, sowie mit einer, axial auf den Ventilhaltekörper (25) wirkenden Einspannvorrichtung (11), die das Kraftstoffeinspritzventil mittels Anlage einer an der dem Ventilhaltekörper (25) abgewandten Stirnfläche der Spannmutter (23) gebildeten Anlagefläche (9) gegen einen im Gehäuse (5) der Brennkraftmaschine gebildeten Gegenanschlag (7) verspannt, dadurch gekennzeichnet, daß die Anlagefläche (9) der Spannmutter (23) und der Gegenanschlag (7) im Gehäuse (5) der Brennkraftmaschine derart konisch ausgebildet sind, daß die imaginäre Spitze des die konischen Flächen bildenden Kegels vom Ventilhaltekörper (25) wegweist.

2. Kraftstoffeinspritzventilanordnung nach Anspruch 1, dadurch gekennzeichnet, daß der konische Ringabsatz (67) des Ventilkörpers (19), die konische Ringschulter (65) und die konische Anlagefläche (9) der Spannmutter (23) sowie der konische Gegenanschlag (7) des Gehäuses (5) jeweils den gleichen Neigungswinkel (α, β) zu einer die Achse des Ventilgliedes (27) rechtwinklig schneidenden Radialebene (69) des Kraftstoffeinspritzventils aufweisen.

3. Kraftstoffeinspritzventilanordnung nach Anspruch 2, dadurch gekennzeichnet, daß der Neigungswinkel (α, β) im Bereich von 10° bis 60° zur Radialebene (69) liegt.

4. Kraftstoffeinspritzventilanordnung nach Anspruch 3, dadurch gekennzeichnet, daß der Neigungswinkel (α, β) 30° zur Radialebene (69) beträgt.

5. Kraftstoffeinspritzventilanordnung nach Anspruch 1, dadurch gekennzeichnet, daß die konische Ringschulter (65) der Spannmutter (23) und der konische Gegenanschlag (7) im Gehäuse (5) hohlkegelstumpfförmig und der konische Ringabsatz (67) des Ventilkörpers (19) und die konische Anlagefläche (9) der Spannmutter (23) kegelstumpfförmig ausgebildet sind.

6. Kraftstoffeinspritzventilanordnung nach Anspruch 1, dadurch gekennzeichnet, daß die Einspannvorrrichtung (11) ein axial in Richtung Brennkraftmaschinengehäuse (5) auf den Ventilhaltekörper (25) wirkendes Bauteil (15) aufweist, das seinerseits von wenigstens einem in das Gehäuse (5) einschraubbaren Befestigungsmittel, vorzugsweise einer Spannschraube (17), axial gegen den Ventilhaltekörper (25) verspannt ist.

## Claims

1. Fuel injection valve arrangement for internal combustion engines, with a valve body (19) which is clamped fast on a valve-holding body (25), in which a valve member (27) is guided in axially displaceable fashion in a guiding hole (29) and in which the guiding hole (29, 43) is adjoined by a radially enlarged pressure space (51) into which there opens at least one feed passage (59) which runs through the valve body (19) next to the guiding hole (29, 43), and with a clamping nut (23) which rests by means of an inner annular shoulder (65) of conical design against a conical annular offset (67) arranged on the valve body (19) at the level of the pressure space (51) and braces the valve body against the valve-holding body (25), clamping device (11) which acts axially on the valve-holding body (25) and, by abutment of a bearing surface (9) formed on that end face of the clamping nut (23) which faces away from the valve-holding body (25), braces the fuel injection valve against a counterstop (7) formed in the housing (5) of the internal combustion engine, characterized in that the bearing surface (9) of the clamping nut (23) and the counterstop (7) in the housing (5) of the internal combustion engine are designed with a conicity such that the imaginary point of the cone forming the conical surfaces points away from the valve-holding body (25).

2. Fuel injection valve arrangement according to Claim 1, characterized in that the conical annular offset (67) of the valve body (19), the conical annular shoulder (65), the conical bearing surface (9) of the clamping nut (23) and the conical counterstop (7) of the cylinder head (5) each have the same angle of inclination (α, β) relative to a radial plane (69) of the fuel injection valve intersecting the axis of the valve member (27) at right angles.

3. Fuel injection valve arrangement according to Claim 2, characterized in that the angle of inclination (α, β) is in the region of 10° to 60° to the radial plane (69).

4. Fuel injection valve arrangement according to Claim 3, characterized in that the angle of inclination (α, β) is 30° to the radial plane (69).

5. Fuel injection valve arrangement according to Claim 1, characterized in that the conical annular shoulder (65) of the clamping nut (23) and the conical counterstop (7) in the housing (5) are of internally frustoconical design, and the conical annular offset (67) of the valve body (19) and the conical bearing surface (9) of the clamping nut (23) are of frustoconical design.

6. Fuel injection valve arrangement according to Claim 1, characterized in that the clamping device (11) has a component (15) which acts axially on the valve-holding body (25) in the direction of the housing (5) of the internal combustion engine and, for its part, is braced axially against the valve-holding body (25) by at least one fastening means that can be screwed into the housing (5), preferably a clamping screw (17).

## Revendications

1. Dispositif d'injecteur de carburant pour moteurs à combustion interne, comprenant un corps d'injecteur (19) bloqué sur un support d'injecteur (25), corps d'injecteur (19) dans lequel on fait passer un organe d'injecteur (27) dans un alésage de guidage (29) de façon à ce qu'il puisse coulisser axialement, et dans lequel une chambre sous pression (51) s'élargissant radialement se raccorde à l'alésage de guidage (29, 43), chambre sous pression (51) dans laquelle débouche au moins un canal d'alimentation (59) qui s'étend à côté de l'alésage de guidage (29, 43) dans le corps de l'injecteur (19), et comprenant un écrou de serrage (23), qui sert le corps d'injecteur (19) contre le support d'injecteur (25) en reposant par un épaulement annulaire intérieur (65), constitué de façon conique, sur un appendice annulaire (67), conique, disposé dans la hauteur de la chambre sous pression (51), du corps de l'injecteur (19), ainsi qu'un dispositif de serrage (11) agissant axialement sur le c support d'injecteur (25), dispositif de serrage (11), qui précontraint l'injecteur de carburant en l'appliquant par une face d'appui (9), formée sur la face frontale de l'écrou de serrage (23) tournée à l'opposé du support d'injecteur (25), contre une contre-butée (7) formée dans le carter (5) du moteur à combustion interne,
caractérisé en ce que
la face d'appui (9) de l'écrou de serrage (23) et la contre-butée (7) dans le carter (5) du moteur à combustion interne sont constituées de façon conique de manière telle que la pointe imaginaire du cône constituant la surface conique s'écarte du support d'injecteur (25).

2. Dispositif d'injecteur de carburant selon la revendication 1,
caractérisé en ce que
l'appendice annulaire conique (67) du corps de l'injecteur (19), l'épaulement annulaire conique (65), et la surface conique d'appui (9) de l'écrou de serrage (23) ainsi que la contre-butée conique (7) du carter (5) présentent respectivement le même angle d'inclinaison (α, β) par rapport à un plan radial (69) de l'injecteur de carburant, coupant à angle droit l'axe de l'organe (27) de l'injecteur.

3. Dispositif d'injecteur de carburant selon la revendication 2,
caractérisé en ce que
l'angle d'inclinaison (α, β) se trouve dans la zone de 10° à 60° par rapport au plan radial (69).

4. Dispositif d'injecteur de carburant selon la revendication 3,
caractérisé en ce que
l'angle d'inclinaison (α, β) atteint 30° par rapport au plan radial (69).

5. Dispositif d'injecteur de carburant selon la revendication 1,
caractérisé en ce que
l'épaulement annulaire conique (65) de l'écrou de serrage (23) et la contre-butée conique (7) dans le carter (5) sont constitués en forme de tronc de cône creux et l'appendice annulaire conique (67)du corps d'injecteur (19) et la face d'appui (9) conique de l'écrou de serrage (23) sont constitués en forme de tronc de cône.

6. Dispositif d'injecteur de carburant selon la revendication 1,
caractérisé en ce que
le dispositif de serrage (11) présente une pièce (15) agissant axialement en direction du carter du moteur à combustion interne (5) sur le support d'injecteur (25), pièce (15) qui de son côté est précontrainte axialement contre le support d'injecteur (25) par au moins un moyen de fixation, qui peut être vissé dans le carter (5), de préférence une vis de serrage (17).
